# EUROPÄISCHE PATENTSCHRIFT

(11) **EP 0 154 683 B1**
(45) Veröffentlichungstag und Bekanntmachung des Hinweises auf die Patenterteilung: **14.06.1989**
(21) Anmeldenummer: 84113883.7
(22) Anmeldetag: 16.11.1984
(51) Int. Cl.: B24B 5/16, B24B 49/04

(54) **Schleifmaschine zum Nassschleifen von Flachwalzen mit schwachem Profil**
Grinding machine for wet grinding rolls with slight profile
Meuleuse pour la rectification à arrosage de cylindres à profil faible

(30) Priorität: 14.03.1984 DE 3409287
(43) Veröffentlichungstag der Anmeldung: 18.09.1985
(73) Patentinhaber: Hoesch Aktiengesellschaft, 44145 Dortmund (DE)
(72) Erfinder: Böttcher, Wolfgang, Dr., D-5840 Schwerte 4 - Ergste (DE); Kopineck, Hermann-Josef, Prof. Dr., D-4600 Dortmund 50 (DE); Stutzinger, Ferdinand, D-4600 Dortmund 1 (DE)

(56) Entgegenhaltungen:
- DE-A- 1 502 375
- DE-A- 2 007 384
- DE-A- 3 112 991
- US-A- 3 147 574
- US-A- 3 552 066
- US-A- 3 616 578
- MASCHINENMARKT, Band 81, Nr. 48, 1975, Seiten 867-869, Würzburg; K. LUTZ "Pneumatische Messverfahren sichern Fertigungsqualität"

## Beschreibung

Die Erfindung betrifft eine Schleifmaschine mit einer Drehvorrichtung zur Aufnahme einer zu schleifenden Walze mit leichter Abweichung von der zylindrischen Form, enthaltendem Profil, mit einem Meßarm, dessen eines Ende mit dem Support des Schleifsteines verbunden ist und an dessen anderem Ende sich eine in Richtung gegen die Achse der Drehvorrichtung beweglich angeordnete Halterung befindet, die ein Bauteil zur Einhaltung eines konstanten Abstandes zur Oberfläche der Walze enthält und an die Halterung die Sonde eines Meß- oder Prüfgerätes zum Überwachen und Regeln des von Hand gesteuerten Schleifvorganges befestigt ist.

Aus der DE-A-3 112 991 ist bekannt, daß die Sonde des Meßgerätes zur Einhaltung eines konstanten Abstandes mit Hilfe einer Rolle auf der zu schleifenden Walze abgestützt ist. Dies ist nur bei relativ groben Messungen möglich, weil auf der Oberfläche der Walze Schleifstaub und Wasser in unterschiedlichen Mengen vorhanden sind, die den gleichmäßigen Lauf der Rolle beeinträchtigen. Genaue Messungen, z. B. des Durchmessers oder von Durchmesseränderungen der zu schleifenden Walze lassen sich nur bei Unterbrechung des Schleifvorganges und Stillstand der Walze mit Hilfe von Taststiften durchführen, wie dies aus der US-PS-3 616 578 bekannt ist. Die Taststifte würden sich bei drehender Walze abnutzen.

Aus der DE-A-1 502 375 ist eine Schleifmaschine bekannt, bei der ein leicht schleifender Taststift und eine Luftdüse zur Durchmessermessung der Walze benutzt werden. Es nutzt sich auch bei dieser Konstruktion der Taststift ab. Die Luftdüse und ihre nachgeschalteten Regler bewirken einen konstanten Abstand der Luftdüse zur Walze erst beim durch Abschleifen erreichten Soll-Zustand der Walze. Vor dem Abschleifen sind die Abstände unterschiedlich. Aus diesen Gründen ist das Prinzip nicht zur Bestimmung von äußerst genauen Durchmesseränderungen geeignet und es können auch keine weiteren Meßsonden an die Luftdüse angebaut werden, deren Funktion die Einhaltung eines genauen Abstandes zur Walze voraussetzt.

Es ist die Aufgabe der Erfindung, eine Maschine zu beschreiben, mit der äußerst genaue Messungen von Durchmesseränderungen der zu schleifenden Walze und weitere Messungen, wie z. B. Rißprüfungen vor und während des Schleifens mit relativ einfachen Mitteln möglich sind, wobei die Meßergebnisse auch zur automatischen Steuerung und Überwachung einer nach einem Programm ablaufenden Schleifmaschine benutzt werden können.

Diese Aufgabe wird dadurch gelöst, daß das Bauteil zur Einhaltung eines konstanten Abstandes zur Oberfläche der Walze mit dieser nicht in Berührung kommt und aus einem an sich bekannten den Abstand berührungslos messenden Teil in Form einer Luftdüse besteht, die mit einem die Halterung zur oder von der Walze bewegenden Kolben durch einen Kanal so verbunden ist, daß Änderungen des Staudrucks eine Bewegung des

Kolbens in Richtung zur Wiederherstellung des Soll-Abstandes bewirken und an die Halterung mehr als eine Sonde von Prüf- oder Meßgeräten angebaut sind, die sich bei schleifendem Schleifstein und sich drehender Drehvorrichtung im Prüf-oder Meßzustand befinden.

Die Durchmesseränderung der Walze läßt sich besonders genau und einfach bestimmen, wenn zwischen dem Meßarm und der Halterung ein Längenmeßgerät eingebaut ist. Es führt jede Durchmesseränderung der Walze zu einer Anpassungsbewegung der Halterung, wodurch diese ihre Lage oder Entfernung zum Meßarm verändert. Diese Veränderungen sind der Durchmesserveränderung proportional. Es kann jedes beliebige Längenmeßgerät eingesetzt werden.

Das relativ aufwendige Gerät zur genauen Abstandshaltung der Halterung wird doppelt oder mehrfach genutzt, wenn an die Halterung zusätzlich z. B. ein Rißprüfungsgerät angebaut ist.

Das Gerät zur Messung der Durchmesseränderungen wird außerdem mehrfach ausgenutzt, wenn es auch zur genauen Ausrichtung der Walze in der Drehvorrichtung benutzt wird. In diesem Fall ist die Ausrichtvorrichtung der Lager der Drehvorrichtung über einen Speicher und Vergleicher mit dem Längenmeßgerät am Meßarm verbunden.

Die Schleifmaschine enthält vorteilhafterweise eine vorprogrammierbare automatische Steuerung für die Bewegung des Schleifsteines senkrecht zur Achse der Drehvorrichtung und für die Bewegung des Supports parallel zur Achse der Drehvorrichtung, die über einen Vergleicher mit dem Längenmeßgerät am Meßarm verbunden sind. Mit diesen Teilen ist es möglich, daß die Schleifmaschine vollautomatisch arbeitet und sich selbst kontrolliert. Es wird der nächste Programmschritt erst begonnen, wenn die Kontrolle ergibt, daß der vorhergehende Programmschritt vollständig ausgeführt worden ist.

Zur genauen Ausrichtung der Walze in der Drehvorrichtung ist es von Vorteil, wenn zwei feststehende Meßsonden angebracht sind, die in Richtung der Längsachse der Drehvorrichtung einen größeren Abstand voneinander haben und auf die Randbereiche der Walze gerichtet sind und zu diesen zwei Meßsonden auf der gleichen Länge der Längsachse um 90° um die Drehachse herum versetzt zwei weitere Meßsonden angebracht sind und alle vier Meßsonden mit Längenmeßgeräten ausgestattet sind und mit die Lager der Drehvorrichtung verstellenden Antrieben verbunden sind. Ein Ausführungsbeispiel der Erfindung ist in den Fig. 1 bis 4 dargestellt.

Es zeigen
Fig. 1 die Schleifmaschine mit Drehvorrichtung und Meßsonden,
Fig. 2 eine Walze mit zeichnerisch stark überhöht dargestellter Balligkeit,
Fig. 3 die gemessene Balligkeit als Kurve dargestellt und
Fig. 4 die Halterung,
Fig. 5 eine Walze mit birnenförmigen Profil.

Die Schleifmaschine 11 ist mit dem Schleifstein 12 auf dem Support 13 parallel zur Drehachse 14 der Drehvorrichtung 15 verfahrbar. Außerdem ist die Schleifmaschine 11 noch in Richtung senkrecht zur Drehachse 14 verfahrbar. An der Schleifmaschine 11 ist der Meßarm 16 befestigt an dem wiederum eine Halterung 17 über einer Nachstellvorrichtung 18 befestigt ist. Unter der Halterung 17 sitzt die Luftdüse 19 und eine Sonde 20 zur Rißprüfung.

Der Schleifstein 12 wird gegen die zu schleifende Walze 21 gefahren und schleift diese, während die Walze 21 durch den Drehantrieb 15 gedreht wird. Eine im Gehäuse der Nachstellvorrichtung 18 eingebaute Längenmeßvorrichtung mißt laufend die Durchmesseränderungen der Walze 21 im gerade geschliffenen Bereich. Durch die Nachstellvorrichtung 18 wird die Halterung 17 in einem gleichmäßigen Abstand zur Oberfläche der Walze 21 gehalten, so daß die an der Halterung 17 befindliche Luftdüse 19 einen Abstand von ca. 0,2 mm von der Oberfläche der Walze 21 hat.

Die Walze 21 wird bewußt etwas ballig geschliffen, wie dies in Walzwerken für die Stahlblechherstellung verlangt wird. Die Balligkeit ist in der Fir. 2 dargestellt. Die Meßergebnisse der Durchmesseränderungen können auch über der Länge der Walze, wie in der Fig. 3 gezeigt, als Kurve auf einem Bildschirm dargestellt werden. Aus dem Vergleich mit der Soll-Kurve und der tatsächlichen Kurve kann der Bedienungsmann die noch erforderlichen Schleifvorgänge ersehen.

Es ist aber auch ein vollautomatisches Schleifen der Schleifmaschine möglich, wenn die Werte der Soll-Kurve auf einem Datenträger gespeichert sind und ein mit der Schleifmaschine gekoppelter Vergleicher die gemessenen Werte mit den Sollwerten vergleicht und danach den Schleifstein steuert.

Damit nach dem Einlegen der Walze 21 deren Drehachse 14 genau parallel zum Support 13 verläuft, sind die Lagerungen 26 und 27 der Lünetten durch nicht gezeichnete Antriebe verstellbar. Diese Antriebe werden durch die Meßvorrichtungen 22 bis 25 automatisch gesteuert. Die Meßvorrichtungen 22 bis 25 sind nach dem gleichen Prinzip wie die schon betriebene Luftdüse 19 und Nachstellvorrichtung 18 aufgebaut.

Es können die Meßvorrichtungen 22 und 23 eingespart werden, wenn der Meßarm 16 zwecks Messung einmal entlang der Walze 21 verfahren wird und die Meßergebnisse am Rande der Stirnfläche der Walze 21 verglichen werden.

Die Messung des absoluten Durchmessers der zu schleifenden Walze ist möglich, wenn zwei an der Walze sich gegenüberliegende Meßsonden an einem gemeinsamen Meßbügel befestigt sind. Die Bestimmung des absoluten Durchmessers istz. B. wichtig für das paarweise Schleifen der Walzen, da im Walzgerüst gleiche Umfangsgeschwindigkeiten vorliegen müssen. Diese liegen nur vor, wenn die Walzen auch genau den gleichen Durchmesser haben.

Mit der Schleifmaschine lassen sich nicht nur symmetrische Profile, entsprechend der Fig. 2, schleifen. Es sind auch z. B. birnenförmige Profile, entsprechend der Fig. 5, möglich.

Die Vorrichtung ist selbstverständlich auch für den einfachsten Fall einsetzbar, wenn die Walze ohne Profil z. B. rein zylindrisch ist.
11 Schleifmaschine
12 Schleifstein
13 Support
14 Drehachse
15 Drehvorrichtung
16 Meßarm
17 Halterung
18 Nachstellvorrichtung
19 Luftdüse
20 Sonde für Rißprüfung
21 Walze
22 Meßvorrichtung
23 Meßvorrichtung
24 Meßvorrichtung
25 Meßvorrichtung
26 verstellbare Lager
27 verstellbare Lager

## Patentansprüche

1. Schleifmaschine (11) mit einer Drehvorrichtung (15) zur Aufnahme einer zu schleifenden Walze (21) mit leichter Abweichung von der zylindrischen Form enthaltendem Profil, mit einem Meßarm (16), dessen eines Ende mit dem Support (13) des Schleifsteins (12) verbunden ist, und an dessen anderem Ende sich eine in Richtung gegen die Achse der Drehvorrichtung (15) beweglich angeordnete Halterung (17) befindet, die ein Bauteil (18, 19) zur Einhaltung eines konstanten Abstandes zur Oberfläche der Walze (21) enthält und an die Halterung (17) die Sonde (20) eines Meß- oder Prüfgerätes zum Überwachen und Regeln des von Hand gesteuerten oder von einer Automatik gesteuerten Schleifvorganges befestigt ist, dadurch gekennzeichnet, daß das Bauteil (18, 19) zur Einhaltung eines konstanten Abstandes zur Oberfläche der Walze (21) mit dieser nicht in Berührung kommt und aus einem an sich bekannten den Abstand berührungslos messenden Teil in Form einer Luftdüse (19) besteht, die mit einem die Halterung (17) zur oder von der Walze (21) bewegenden Kolben durch einen Kanal so verbunden ist, daß Änderungen des Staudrucks eine Bewegung des Kolbens in Richtung zur Wiederherstellung des Soll-Abstandes bewirken und an die Halterung (17) mehr als eine Sonde von Prüf- oder Meßgeräten angebaut sind, die sich bei schleifendem Schleifstein (12) und sich drehender Drehvorrichtung (15) im Prüf- oder Meßzustand befinden.

2. Schleifmaschine nach Anspruch 1, dadurch gekennzeichnet, daß zwischen dem Meßarm (16) und die Halterung (17) ein Längenmeßgerät eingebaut ist.

3. Schleifmaschine nach den Ansprüchen 1 und 2, dadurch gekennzeichnet, daß an die Halterung (17) zusätzlich zum Längenmeßgerät ein Rißprüfungsgerät (20) angebaut ist.

4. Schleifmaschine nach den Ansprüchen 1 bis 3, dadurch gekennzeichnet, daß deren mit der Walze nicht in Berührung kommendes Längenmeßgerät am Meßarm (16) mit einer Ausrichtvorrichtung für die Lagerung der Walze (21) verbunden ist und die Ausrichtvorrichtung in an sich bekannter Weise einen Speicher und Vergleicher enthält.

## Claims

1. Grinding machine (11) comprising a rotary device (15) for receiving a roll (21) to be ground with a profile departing slightly from the cylindrical form, a measuring arm (16) whose one end is connected to the support (13) of the grinding stone (12), and at whose other end is located a holder (17) arranged to be movable in the direction towards the axis of the rotary device (15), said holder comprising a unit (18, 19) for maintaining a constant distance from the surface of the roll (21) and on the holder (17) being secured the probe (20) of a measuring or testing device for the supervision and control of the grinding process which is controlled manually or by automatic means, characterised in that the unit (18, 19) for maintaining a constant spacing from the surface of the roll (21) does not come into contact with the roll and comprises a contactless element in the form of an air nozzle (19) which measures the distance and is known per se, said air nozzle being connected by a passage to a piston which moves the holder (17) towards or away from the roll (21) so that changes in the dynamic pressure cause a movement of the piston in the direction to restore the desired spacing, and on the holder (17) is mounted more than one probe of testing or measuring means which are located in the testing or measuring state when the grinding stone (12) is grinding and when the rotary device (15) is rotating.

2. Grinding machine according to claim 1, characterised in that a length measuring device is mounted between the measuring arm (16) and the holder (17).

3. Grinding machine according to claims 1 and 2, characterised in that a flaw detecting device (20) is fitted on the holder (17) in addition to the length measuring device.

. 4. Grinding machine according to claims 1 to 3, characterised in that its length measuring device, which does not come into contact with the roll, is connected to the measuring arm (16) by an alignment device for the mounting of the roll (21) and the alignment device comprises a store and a comparator in a manner known per se.

## Revendications

1. Meuleuse (11) avec un dispositif rotatif (15) pour la réception d'un cylindre à rectifier (21) à profil légèrement différent de la forme cylindrique, avec un bras de mesure (16) dont une extrémité est reliée au support (13) de la meule (12), et dont l'autre extrémité porte une attache (17) mobile par rapport à l'axe du dispositif de rotation (15), laquelle attache comporte un organe (18,19) pour le maintien d'une distance constante par rapport à la surface du cylindre (21), et la sonde (20) d'un appareil de mesure ou de contrôle, pour la surveillance et le réglage du processus de rectification à commande manuelle ou à commande automatique, étant fixée à l'attache, caractérisée en ce que l'organe (18, 19) pour le maintien d'une distance constante par rapport à la surface du cylindre (21) n'entre pas en contact avec celui-ci, et est constitué d'un élément connu en soi, de mesure de la distance sans contact, en forme de buse à air (19), qui est relié par un canal au piston déplaçant l'attache (17) vers le cylindre (21) ou à l'écart de celui-ci, de façon telle que des modifications de la pression dynamique entraînent un déplacement du piston dans le sens du rétablissement de la distance de consigne, et l'attache (17) porte plusieurs sondes d'appareils de contrôle ou de mesure qui se trouvent en position de contrôle ou de mesure lorsque la meule (12) est en action et que le dispositif rotatif (15) est en rotation.

2. Meuleuse selon la revendication 1, caractérisée en ce qu'un appareil de mesure des longueurs est prévu entre le bras de mesure (16) et l'attache (17).

3. Meuleuse selon les revendications 1 et 2, caractérisée en ce qu'un contrôleur de fissures (20) est monté sur l'attache (17) en plus de l'appareil de mesure des longueurs.

4. Meuleuse selon les revendications 1 à 3, caractérisée en ce que son appareil de mesure des longueurs, n'entrant pas en contact avec le cylindre, est relié, sur le bras de mesure (16), à un dispositif d'alignement pour les paliers du cylindre (21), et le dispositif d'alignement comporte de manière en soi bien connue une mémoire et un comparateur.
